# DEMANDE DE BREVET EUROPEEN

(11) **EP 0 543 734 A1**
(43) Date de publication de la demande: **26.05.1993**
(21) Numéro de dépôt: 92403118.0
(22) Date de dépôt: 20.11.1992
(51) Int. Cl.: B66C 1/62, B66C 1/34

(54) **Crochet de manutention de treillis soudés**

(30) Priorité: 20.11.1991 FR 9114294
(71) Demandeur: Bonneau, Norbert, F-75017 Paris (FR)
(72) Inventeur: Bonneau, Norbert, F-75017 Paris (FR)
(74) Mandataire: Viard, Jean

(57) **Abrégé**

Au crochet principal (1) est adjoint un crochet de verrouillage (10) maintenant le crochet (1) en position transversale pour éviter tout décrochement.

## Description

La présente invention a pour objet un crochet de manutention destiné en particulier mais non exclusivement à la manutention de paquets de treillis soudés utilisés dans le bâtiment pour la réalisation de dalles.

L'usage de tels treillis se développe de plus en plus. Les paquets ou piles de treillis sortant de l'usine sont transportées sur des camions ou sur des wagons et elles sont déchargées sur le site. Ce déchargement s'effectue au moyen d'engins de levage telles que des grues présentes sur le chantier. A cet effet, un crochet de grue est relié à des élingues dont la seconde extrêmité est solidarisée avec la pile de treillis. Actuellement, cette solidarisation s'opère par des moyens artisanaux tel que du fil de fer tordu pour former une boucle autour d'une partie du treillis. Les élingues permettent d'attacher la pile de treillis sensiblement dans les angles de ladite pile. Mais, cette façon de procéder entraîne des accidents par détachement ou cassure des fils de liaison.

La présente invention a pour objet de pallier cet inconvénient et d'assurer une plus grande sécurité sur les chantiers.

US-A-3 180 671 divulgue un dispositif de levage d'un nombre prédéterminé de treillis, incluant un cadre sur lequel sont suspendues des unités de d'accrochage qui sont amenées au dessus des mailles du treillis, chaque unité d'accrochage comprenant des moyens d'accrochage s'étendant vers le bas, ces moyens étant déplacés entre position active de suspension et une position inactive, une unité d'accrochage comprenant des moyens de stabilisation reposant sur les tiges du treillis.

Ce dispositif est compliqué et sa mise en oeuvre requiert un grand nombre de serrages de boulons pour obtenir un transport stable d'un nombre déterminé de treillis.

NL-C-14350 montre une paire de crochets dont les extrêmités sont rappelées l'une vers l'autre par des ressorts conformés dans un boîtier commun ce qui incline les tiges des crochets vers le bas et ne convient pas pour le transport de treillis.

Selon la présente invention, le crochet de manutention d'une pile de treillis soudés pouvant être raccordé à une élingue avec d'autres crochets identiques comprenant un pied recourbé, une tige, une tête et des moyens de liaison avec une élingue est caractérisé en ce qu'un second crochet est articulé sur la tige, le crochet s'accrochant dans une maille du treillis supérieur de la pile pour immobiliser la tige par rapport aux treillis.

Dans ces conditions, le premier crochet est amené au dessous de la pile de treillis et pénètre à l'intérieur des mailles de quelques treillis alors que le crochet de verrouillage est accroché au dessus de ladite pile. Ce crochet de verrouillage a pour but d'interdire tout débattement et tout décrochement du crochet principal. Bien entendu, le crochet principal est calculé pour que sa résistance corresponde à la charge voulue avec les degrés réglementaires de sécurité.

D'autres caractéristiques et avantages de l'invention apparaîtront au cours de la description qui va suivre de mode particulier de réalisation donné à titre d'exemple non limitatif en regard des figures qui représentent :
- La figure 1 représente en élévation un crochet selon l'invention;
- la figure 2 un schéma montrant le montage dudit crochet.

Sur la figure 1, on voit que le crochet de manutention se compose d'un pied recourbé 1 se prolongeant vers le haut par une tige 2 et se terminant par une tête 3 qui est simplement une tête écrasée percée d'un trou sur lequel peut être monté un anneau poire 4. A l'intérieur de cet anneau passe le crochet d'une élingue (non représenté). Le rayon de courbure du crochet 1 est tel qu'il puisse venir entourer un ou deux fils parallèles constituant le treillis.

Conformément à l'invention, un crochet de verrouillage ou de sécurité 10 est monté sur la tige 2. Dans l'exemple représenté, ce montage est effectué de la façon suivante. Lors du forgeage du crochet principal on prévoit sensiblement au deux tiers de la tige à partir du haut un aplatissement 5 qui est ensuite perçé. La hauteur de la fixation du crochet de verrouillage au dessus du crochet principal correspond sensiblement à la hauteur de deux paquets de treillis, cette hauteur n'étant donnée qu'à titre indicatif. Le crochet de verrouillage peut être fixé sur la tige par tout moyen et, par exemple, par un maillon rapide ou coupe ligne. Il n'a aucune fonction porteuse mais maintient une préhension permanente et interdit tout débattement du crochet porteur qui pourrait entraîner le décrochement du paquet. A l'intérieur du trou 5a est montée une chaîne 6. Cette chaîne 6 est reliée par son autre extrêmité à une gaine 7 renfermant un ressort 8 qui se termine par une boucle 9 à l'intérieur de laquelle est monté pivotant le crochet de verrouillage 10. Le crochet de verrouillage 10 présente un orifice intérieur dont le diamètre correspond au diamètre du fil des treillis les plus courants de manière à ce que ledit crochet puisse se fixer facilement sur un fil du treillis soudé. La gaine 7 peut présenter un coude au voisinage du crochet pour éviter le frottement de celle-ci sur le treillis supérieur. Lors de la pose, le fil sur lequel est accroché le crochet 10 est tel que cet accrochage corresponde à une tension du ressort 8. La pile de treillis peut être ainsi soulevée sans aucun débattement du crochet principal 1 c'est à dire sans possibilité pour celui-ci de se décrocher de la pile.

La sécurité de manipulation lors du levage d'un ou plusieurs paquets de treillis est ainsi assurée.

La figure 2 montre un crochet selon l'invention en position sur un paquet de treillis P dans un angle de celui-ci. Une élingue 11 est attachée en haut de la tige du crochet 2.

Un tel crochet peut également être utilisé pour la manutention d'un seul treillis après dégagement de celui-ci de la pile. Ce treillis est maintenu comme dans le cas d'une pile.

## Revendications

1. Crochet de manutention d'une pile de treillis soudés pouvant être raccordé à une élingue avec d'autres crochets indentiques comprenant un pied recourbé (1) une tige (2) une tête (3) et des moyens de liaison (4) avec une élingue, caractérisé en ce que un second crochet (10) est articulé sur la tige (2), le crochet (10) s'accrochant dans une maille du treillis supérieur de la pile pour immobiliser la tige (1) par rapport aux treillis.

2. Crochet selon la revendication 1, caractérisé en ce que le crochet (10) est relié à la tige (1) par une chaîne (6) le crochet (10) étant rappelé vers la chaîne (6) par un ressort (8) inclus dans une gaine (7).
